# EUROPÄISCHE PATENTSCHRIFT

(11) **EP 3 521 539 B1**
(45) Veröffentlichungstag und Bekanntmachung des Hinweises auf die Patenterteilung: **12.08.2020**
(21) Anmeldenummer: 19155317.1
(22) Anmeldetag: 04.02.2019
(51) Int. Cl.: E05B 63/00, E05C 9/00

(54) **FENSTER MIT GETRIEBENUT**
WINDOW WITH DRIVE GROOVE
FENÊTRE POURVUE DE RAINURE D'ENTRAÎNEMENT

(30) Priorität: 06.02.2018 DE 102018102556
(43) Veröffentlichungstag der Anmeldung: 07.08.2019
(73) Patentinhaber: Veka AG, 48324 Sendenhorst (DE)
(72) Erfinder: Vogel, Robert, 48324 Sendenhorst (DE)
(74) Vertreter: Cohausz Hannig Borkowski Wißgott

(56) Entgegenhaltungen:
- DE-U1- 8 501 847
- DE-U1- 20 019 036
- FR-A1- 3 035 672
- US-A1- 2006 137 254

## Beschreibung

Die Erfindung betrifft ein Fenster mit Getriebenut mit den Merkmalen des Oberbegriffs des Anspruchs 1.

Solche Fenster sind in vielfältigen Formen, Profilarten und Werkstoffen bekannt. Neben den seitlichen Bändern und/oder Scherenbändern an der Oberseite, die die Lagerung eines Dreh- und/oder Dreh-Kippflügels im Blendrahmen ermöglichen, sind Getriebemittel vorgesehen, um den beweglichen Flügel fest am Blendrahmen verriegeln zu können bzw. ihn beim Öffnen in definierter Weise daran zu halten. Möglich ist auch eine Parallelabstellung des Fensterflügels vom Blendrahmen. Dazu weisen die Fensterflügelprofile heutzutage über ihrer Länge sämtlich eine Getriebenut auf, die hinsichtlich ihrer Querschnittsabmessungen normiert ist und daher als "Euronut" bezeichnet wird. Durch die Normierung können Beschlagteile unterschiedlicher Beschlaghersteller mit den Flügelprofilen unterschiedlicher Profilhersteller frei kombiniert werden. Um aus Dichtigkeits- und Sicherheitsgründen eine Mehrpunktverriegelung zu erreichen, sind dabei mehrere Riegelelemente miteinander über Schubelemente gekoppelt. Dabei handelt es sich um Schubstangen, die sich entlang der Außenseiten des Fensterflügels erstrecken und die über flexible Gliederelemente an den Ecken miteinander verbunden sind. Die Schubstangen können über eine Getriebeeinheit längs des Flügelumfangs axial verschoben werden, wobei die Getriebeeinheit meist einen Griff, die sog. Fensterolive enthält, über die der Benutzer das Fenster öffnen oder schließen kann.

Mit diesem seit Jahrzehnten bewährten manuellen Antriebsprinzip bei Fenstern kann jedoch dem zunehmenden Wunsch nach Automatisierung von Gebäuden nicht entsprochen werden. Der Grund liegt insbesondere darin, dass für einen elektrischen Antrieb am Flügel ein großer Bauraum benötigt wird, so dass die Querschnittsfläche des Flügelprofils eine entsprechend Mindestgröße, insbesondere Mindesthöhe, haben muss. Außerdem müssen elektrische Kabel vom Blendrahmen auf den Flügel übergeleitet werden, was in offener Ausführung optisch störend wirkt und in verdeckter Ausführung nur aufwändig herzustellen ist.

Ein weiterer Nachteil bekannter Fenster besteht darin, dass aus gestalterischen Gründen die Rahmen- und Flügelprofile zunehmend in den Hintergrund treten sollen und eine immer kleinere Ansichtsbreite verlangt wird, um die verglaste Fläche innerhalb einer Wandöffnung zu vergrößern. Um die Integration der Getriebenut und die verdeckte Aufnahme einer Getriebeeinheit zu ermöglichen, ist jedoch zwischen Außenfalz und Glasfalz eine bestimmte Mindestprofilhöhe erforderlich, die sich nicht reduzieren lässt.

Die US 2006/0137254 A1 zeigt ein Fenster, bei dem eine Schubstange am Blendrahmen angeordnet ist und Riegelaufnahmeelement am Flügel. Allerdings öffnet der Flügel nach außen, was in den meisten europäischen Ländern nicht praktiziert wird. Die Nut zur Führung des Schubelements ragt über die Falzfläche auf und benötigt Bauraum in der sogenannten Falzluft zwischen Blendrahmen und Flügel. Ein Hebelgetriebe greift ebenfalls in die Falzluft ein und liegt nicht verdeckt im Blendrahmen. Daher ist diese Fensterkonstruktion nicht zu einem nach innen öffnende Fenster veränderbar.

Ein Fenster gemäß dem Oberbegriff des Anspruchs 1 ist im Dokument FR 3 035 672 offenbart.

Die Aufgabe der Erfindung besteht somit darin, die Voraussetzungen für ein Fenster zu schaffen, das in gestalterischer wie technischer Hinsicht künftigen Anforderungen gerecht wird und die oben genannten Nachteile vermeidet. Die nach der Erfindung vorgesehene Lösung zur Überwindung aller genannten Nachteile herkömmlicher Fenstersysteme, die zur Gebäudeinnenseite hin öffnen, liegt darin, den Antrieb des Fensters auf die Seite des Blendrahmens zu verlagern und die Schließbleche oder andere Riegelaufnahmeelemente an der Falzfläche an der Außenumfangsseite des Fensterflügels zu platzieren.

Die Bezeichnung "Fenster" schließt als bodentiefe Fenster ausgebildete Türen mit ein, die wegen ihrer Größe einen Durchgang ermöglichen.

Nach der Erfindung wird die sonst am Fensterflügel vorgesehene, normierte Getriebenut nun am Blendrahmen ausgebildet, so dass die vorhandenen Beschlagsysteme grundsätzlich weiterverwendet werden können und im Blendrahmen nur etwas längere Schubstangen erforderlich sind, als dies sonst bei einem Antrieb am Fensterflügel der Fall wäre.

Die Profilhöhe der Blendrahmenprofile muss erfindungsgemäß nicht erhöht werden. Lediglich die bisher meist als Quadrat- oder Rechteckrohr vorgesehenen Verstärkungsprofile aus Stahl müssen so angepasst werden, dass sie die in den Profilquerschnitt ragende Getriebenut umschließen.

Die Getriebeeinheit kann ebenfalls problemlos in den Blendrahmen integriert werden. Wenn ein motorischer Antrieb dafür vorgesehen ist, kann dieser in eine benachbarte Aussparung in der Wandleibung eingesetzt werden. Die Verkabelung kann durch die erfindungsgemäße Anordnung des Antriebs auf der Blendrahmenseite viel einfacher und auch viel leichter in verdeckter Weise vorgenommen werden, im Vergleich zu Antrieben, die nach dem Stand der Technik in den Flügel integriert sind. In jedem Fall handelt es sich um ein Getriebe, das eine Drehbewegung einer Antriebsachse in eine Vorschub- oder Rückzugsbewegung des damit gekoppelten Schubelements herbeiführt.

Erfindungsgemäß ist sowohl ein motorischer wie ein manueller Antrieb der Getriebeeinheit möglich. Bei Einsatz eines Motors kann dennoch eine manuelle Notbetätigung durch einen Steckgriff oder Steckschlüssel vorgenommen werden, wozu bevorzugt die Antriebswelle durch eine Bohrung im Blendrahmen zugänglich ist. Die Bohrung kann im Normalbetrieb mit einer Kappe verschlossen werden. Bei optionaler, ersatzweiser manueller Betätigung der Fensterfunktionen mit einem Bedienelement, im Sinne einer Fensterolive, wird die Verschlusskappe 36 entfernt und ein Bedienhandschlüssel aufgesteckt. Alle Funktionsstellungen des Fensters können so von Hand eingestellt werden und der Steckschlüssel kann abgenommen werden. Die Bewegung des Flügels wird nicht behindert. Die mit einer Verschlusskappe versehenen Einsteckstellen können sich sowohl an den vertikalen, als auch an den horizontal verlaufenden Blendrahmen befinden. Zur Unterstützung der Flügelbewegung in die gewünschte Stellung kann ein Ziehgriff am inneren vertikalen Fensterflügel dienen.

Weiterhin ist das erfindungsgemäße Fenster besonders gut für Anwendungsfälle geeignet, bei denen der Benutzer das Fenster gar nicht öffnen soll. Gründe dafür können Absturzsicherung bei Hochhäusern, Einbruchhemmung, Schallreduzierung oder Energieeffizienz sein. In diesen Fällen ergibt sich bei dem Fenster der Vorteil einer vergrößerten Glasfläche aufgrund reduzierter Flügelprofilhöhe, wobei die ausnahmsweise manuelle Öffnung des Fensters durch autorisiertes Personal jederzeit möglich ist.

Folglich ist das Fenster für folgende Verwendungsweisen geeignet:
- Automatische, motorisch angetriebene Ver- und Entriegelung mit manueller Notbetätigung;
- Manuelle Betätigung über Fensterolive;
- Manuelle Notbetätigung über Steckschlüssel.

Bei manueller Bedienung kann nach der Erfindung der Fenstergriff nach wie vor in den zwei 90°-Schritten bedient werden, die bei Dreh-/Kipp-Beschlägen üblich sind. Bei der um 180° gedrehten Öffnungsstellung für den Drehflügel liegt der Griff ohnehin, wie in der Schließstellung, parallel zur Längserstreckung des Blendrahmenabschnitts und außerdem unterhalb des Überschlags am Fensterflügel, so dass er die Bewegung des Flügels nicht behindert. Auch moderne Beschlagsysteme, die neben der Dreh- und der Kippöffnung ein paralleles Abstellen des Flügels vom Blendrahmen ermöglichen, sind einsetzbar.

Der besondere Vorteil der Erfindung ergibt sich aber daraus, dass die Profilhöhe des Fensterflügels nach der Erfindung stark reduziert werden kann, was einerseits optisch ansprechend ist und andererseits dafür sorgt, dass der Fensterflügel sogar in der Kippstellung nicht durch den rechtwinklig ins Zentrum des Fensters ragenden Fenstergriff behindert wird. Eine Behinderung würde zuerst zwischen der Oberkante der Glasleiste und dem Fenstergriff eintreten. Da aber nach der Erfindung die Profilhöhe am Flügel sehr gering ist, ist auch der Abstand der Oberkante der Glasleiste vom Drehpunkt des Flügels entsprechend gering. Damit wandert die Oberkante entsprechend deutlich weniger von der Ebene der gebäudeinnenseitigen Sichtfläche des Blendrahmens weg als im Stand der Technik.

Die Erfindung wird nachfolgend mit Bezug auf das in den Zeichnungen dargestellte Ausführungsbeispiel näher erläutert. Die Figuren zeigen jeweils im Schnitt:
- Fig. 1: einen montierten Blendrahmen;
- Fig. 2: ein Blendrahmenprofil;
- Fig. 3: einen montierten Fensterflügel;
- Fig. 4: ein Fensterflügelprofil;
- Fig. 5: ein Fenster in Schließstellung;
- Fig. 6: ein Fenster mit Steckschlüssel; und
- Fig. 7a, 7b: je ein Fenster mit Fenstergriff in zwei verschiedenen Öffnungsarten.

Figur 1 zeigt einen Blendrahmen 10, der aus einem als Kunststoffhohlprofil ausgebildeten Blendrahmenprofil 11 gefertigt ist. Außen ist ein Anschlagsteg 11.1 ausgebildet, an dem später der Fensterflügel anliegt. Oben ist eine Falzfläche 11.4 vorgesehen, von der aus sich ein Profilsteg 11.8, der eine Getriebenut 12 ausbildet, bis in einen inneren Hohlraum 13 erstreckt, In dem Hohlraum 13 ist ein metallisches Verstärkungsprofil 41 eingesetzt, dessen Profilschenkel den Profilsteg 11.8 der Getriebenut 12 seitlich und unten umgeben.

In der Getriebenut 12 ist eine Treibstange 32 als Schubelement geführt, auf der jeweils mit Abstand zueinander mehrere Pilzkopf-Riegelelemente 31 angebracht sind. Im Hintergrund ist eine Getriebeeinheit 33 zu erkennen, dessen Antriebswelle 34 durch eine innere Sichtfläche 11.3 des Blendrahmens 10 nach außen verlängert werden kann und mit einer Verschlusskappe 36 verschlossen ist, solange die Antriebswelle 34 nicht benötigt wird.

Das metallische Verstärkungsprofil 41 besitzt eine U-förmige Querschnittskonfiguration, wobei an einer Oberkante des linken vertikalen Schenkels im rechten Winkel zusätzlich eine Verschraubungslasche angebunden ist. Hierüber werden Schrauben 43 vom Falzbereich 11.4 her fixiert. Außerdem erfolgt eine Verschraubung mit Schrauben 44 vom Außenumfang her, um einen festen Verbund aus dem Blendrahmen-Hohlprofil und dem Verstärkungsprofil zu schaffen.

Wie insbesondere die Darstellung des Blendrahmenprofils 11 in Figur 2 zeigt, ist am Übergang zwischen dem Falzbereich 11.4 und dem Anschlagsteg 11.1 eine gegenüber der Ebene des Falzbereichs 11.4 vertiefte Rinne 11.7 ausgebildet. Im Inneren des Hohlprofils 11 ist ein schräg abfallender Profilsteg 11.5 ausgebildet, der sich bis in eine innere Kammer 11.6 erstreckt. Durch eine Bohrung von der Rinne 11.7 her unter 45° wird ein Fließweg zur Entwässerung geschaffen, der sich über den Profilsteg 11.5 bis in die Kammer 11.6 erstreckt. Durch eine zweite Bohrung von der Außensichtseite 11.2 her wird die Kammer 11.6 geöffnet und ein durchgängiger Fließweg vom Falzbereich 11.4 nach außen entsteht. Dadurch, dass zwei Bohrungen notwendig sind, können diese axial versetzt zueinander gesetzt werden, so dass das Eindringen von Zugluft über den Entwässerungsweg vermieden wird, weil Luftströmungen mehrfach umgelenkt und durch den geringen Querschnitt der Kammer 11.6 gebremst werden.

Figur 3 zeigt den Fensterflügel 20 im Schnitt, der durch ein Flügelprofil 21 gebildet wird. Die Höhe H1 zwischen einem Glasfalz 21.4 und der Oberkante eines Anschlagstegs 21.1 entspricht in etwa der Höhe bei herkömmlichen Flügelprofilen mit ähnlicher Profilbreite. Gleiches gilt für die in einer Glasleistennut 23 eingesetzte Glasleiste 24. Weiterhin ist die Höhe des Überschlags 21.3 mit Bezug auf eine Falzfläche 21.8 an der Unterseite des Flügelprofils 21 ähnlich.

Unterschiedlich bei dem erfindungsgemäßen Fensterflügel 20 sind jedoch der völlige Entfall einer Beschlag- oder Getriebenut und die damit einhergehende deutliche Reduzierung der Profilhöhe H2 zwischen den beiden dem Glasfalz 21.4 und der Falzfläche 21.8. Hieraus ergibt sich, dass die der äußeren Ansichtsbreite entsprechende Höhe H3 (siehe Fig. 5) weniger als die Hälfte der Profilbreite betragen kann. Geht man beispielsweise von einer Profilbreite von 82 mm für Blendrahmen 10 und Fensterflügel 20 aus, dann beträgt die Ansichtsbreite, also die Breite bzw. Höhe zwischen der Glasscheibe 40 und dem über dem Blendrahmen 10 sichtbaren Teil des Fensterflügels 20 nur 26 mm und damit sogar weniger als ein Drittel der Profilbreite.

Zur mechanischen Verstärkung ist ein Verstärkungsprofil 42 in einen Hohlraum 25 des Flügelprofils 21 eingesetzt worden. Um trotz der reduzierten Profilhöhe eine ausreichende Festigkeit zu erzielen, ist am Verstärkungsprofil 42 ein vertikaler Schenkel gebildet, der aus einer dreifachen Faltung gebildet ist, so dass dort vier Profilabschnitte aneinander anliegen. Diese füllen den gesamten Hohlraum 25 im Bereich des Überschlags 21.3 aus, damit sich das Verstärkungsprofil 42 in vertikaler Richtung maximal ausdehnen kann und ein hohes vertikales Flächenträgheitsmoment des Verstärkungsprofils 42 ermöglicht wird.

An der Falzfläche 21.8 ist ein Riegelaufnahmeelement 35 angeschraubt. Eine Führungsnut 21.9 ermöglicht dessen einfache Positionierung und Ausrichtung.

Auch bei dem Fensterflügel 20 kann sehr einfach eine innere Entwässerung hergestellt werden. Dazu ist wieder eine Rinne 21.7 zwischen dem Glasfalz 21.4 und dem Anschlagsteg 21.1 ausgebildet. Daran schließen sich im Inneren des Fensterflügelprofils 21 zwei parallele Profilstege an, die zwischen sich einen schmalen Entwässerungskanal 21.6 ausbilden. Dieser wiederum mündet an einer Abtropffläche 21.5, die schräg gestellt ist und die beidseits durch je eine Tropfnase abgegrenzt ist; zum einen zu einer Außensichtsichtfläche 21.2 hin und zum anderen zu der Falzfläche 21.8 hin.

An dieser Stelle ergibt sich ein besonderer Vorteil der Erfindung: durch den Entfall der Getriebenut am Flügelprofil 21 kann, wie bereits beschrieben, die Profilhöhe zwischen den Falzflächen 21.4, 21.8 reduziert werden. Durch die Höhenreduktion wiederum ergibt sich die Möglichkeit, von einer neben dem Glasfalz 21.4 liegenden Entwässerungsrinne 21.7 unter 45° nach außen zu bohren, wie Figur 4 zeigt. Dieser Winkel ist wichtig, weil er wesentlich einfacher herstellbar ist als ein anderer, deutlich steilerer oder deutlich flacherer Winkel. Außerdem trifft die 45°-Bohrung bei der geringen Profilhöhe nicht die Außensichtfläche 21.2 selbst, sondern nur die verdeckt darunter liegende Abtropffläche 21.5. Dadurch, dass die Bohrung senkrecht auf die schräg angestellte Abtropffläche 21.5. trifft, ist das außen entstehende Mündungsloch nicht oval, sondern rund.

Figur 5 zeigt einen Schnitt durch ein fertiges Fenster 100 mit Blendrahmen 10, Fensterflügel 20 und darin eingesetzter Glasscheibe 40. Gezeigt ist die Schließstellung, in der der Fensterflügel 20 mit seiner Außensichtfläche 21.2 an einer Dichtung des Blendrahmens 10 anliegt und mit einer Dichtung 22 an seinem Überschlag 21.3 die innere Sichtfläche 11.3 des Blendrahmens 10 kontaktiert. Ein am Blendrahmen 10 geführter Pilzkopf 31 greift in ein Riegelaufnahmeelement 35 an der Außenseite des Fensterflügels 20 ein. In der Zusammenschau am geschlossenen Fenster 100 in Figur 5 wird die geringe Ansichtshöhe H3 des Fensterflügels 20 deutlich.

Figur 6 zeigt die Schließstellung des Fensters 100 noch einmal, wobei hier ein Steckschlüssel 50 mit üblichen Proportionen hinsichtlich axialer Erstreckung und seitlich davon abstehender Grifflänge in die Antriebswelle 34 der Getriebeeinheit 33 eingesetzt ist. Der Steckschlüssel 50 dient zur Notbetätigung im Falle einer Störung des elektrischen Antriebs und/oder um eine Öffnung durchzuführen, die dem normalen Benutzer verwehrt bleiben soll. Der Steckschlüssel 50 ist aus der Schließstellung oder Öffnungsstellung für den Drehflügel, wo er sich jeweils parallel zum Blendrahmen 10 erstreckt, nun in eine um 90° gedrehte Stellung, rechtwinklig zur Profilachse des Blendrahmens 10, geschwenkt. Dies ist die für das Kippen des Fensterflügels 20 notwendige Stellung bei allen herkömmlichen Fensterantrieben. Obwohl nach der Erfindung der Fenstergriff 50 stationär an dem unteren Riegel des Blendrahmens 10 angeordnet ist und sich nicht, wie im Stand der Technik üblich, mit dem gekippten Fensterflügel 20 mitbewegt, behindert er dennoch die Kippstellung des Fensterflügels 20 nicht: Die gestrichelte Linie in Figur 6 entspricht dem Verlauf der Innensichtseite des Fensterflügelprofils 29 und der dort eingesetzten Glasleiste 24 in einer um 10° gekippten Stellung. Eine Glasleistenoberkante 24.1 wandert zwar naturgemäß senkrecht zur Fensterebene zur Gebäudeinnenseite hin aus - in Figur 6 also nach rechts. Dadurch, dass jedoch die Profilhöhe des Fensterflügels 20 nach der Erfindung so gering ist, fällt die Lageänderung der Glasleistenoberkante 24.1 aber nur gering aus und sie trifft den Fenstergriff 50 nicht. Dieser lässt sich also frei bewegen, auch wenn das aus der Kippstellung heraus nur nach einer vorangegangenen Fehlbedienung notwendig ist. Außerdem muss der übliche Öffnungswinkel für ein gekipptes Fenster 100 bei der Erfindung keineswegs reduziert werden.

Die Figuren 7a und 7b zeigen jeweils Blendrahmen 10 und Fensterflügel 20 in zwei verschiedenen Öffnungsarten. Sie sind über ein manuell betätigbares Beschlagsystem miteinander gekoppelt, das über einen Fenstergriff 50' manuell bedienbar ist.
- In Figur 7a ist der Fenstergriff 50' um die Achse 34 nach oben gedreht, wodurch eine Parallelabstellung des Fensterflügels 20 vom Blendrahmen 10 hervorgerufen wurde. Zwischen Fenstergriff 50' und Glasleiste 24 verbleibt ein genügend breiter Zwischenraum, um den Fenstergriff 50' fassen zu können.
- Figur 7b zeigt einen geöffneten Fensterflügel 20, der hier als Drehflügel funktioniert. Dazu ist in dem verwendeten Beschlagsystem der Fenstergriff 50' von der vertikalen Stellung gemäß Figur 7a in eine horizontale Stellung, die um 180° von der Schließstellung abweist, überführt worden.

## Patentansprüche

1. Fenster (100) mit Getriebenut (12), wenigstens umfassend:
- einen mit einem Gebäudeteil zu verbindenden Blendrahmen (10) mit einem zu einer Gebäudeaußenseite zugewandten Anschlagsteg (11.1) und einem beweglich damit verbundenen Fensterflügel (20), der zu einer Gebäudeinnenseite öffenbar ist und der mit einem Überschlag (21.3) dichtend an eine innere Sichtfläche (11.3) des Blendrahmens (10) anzulegen ist;
- eine Getriebeeinheit (33), über die wenigstens ein Riegelelement (31) mittels eines Schubelements (32) verschiebbar und in den Eingriff mit wenigstens einem fest an einer Falzfläche angebrachten Riegelaufnahmeelement (35) zu bringen ist, wobei das Schubelement (32) in einer Getriebenut (12), welche gegenüber einer Falzfläche (11.4) vertieft ausgebildet ist, gelagert ist, wobei
- die Getriebeeinheit (33) und das Schubelement (32) mit dem Riegelelement (31) im Blendrahmen (10) angeordnet sind, wobei die Getriebenut (12) in einer Falzfläche (11.4) am Innenumfang des Blendrahmens (10) ausgebildet ist, und wobei
- das Riegelaufnahmeelement (35) an einer Falzfläche (21.4) am Außenumfang des Fensterflügels (20) angeordnet ist,
**dadurch gekennzeichnet, dass**
der Fensterflügel (20) aus einem Kunststoffhohlprofil (21) gebildet ist, wobei der Querschnitt des Fensterflügels (20) keine Getriebenut (12) aufweist und wenigstens ein metallisches Verstärkungsprofil (42) in einen Hohlraum (25), welcher sich bis in einen Falzüberschlag (21.3) erstreckt, eingesetzt ist.

2. Fenster (100) nach Anspruch 1, **dadurch gekennzeichnet, dass** der Blendrahmen (10) aus einem Kunststoffhohlprofil (11) gebildet ist und dass ein die Getriebenut (12) ausbildender Profilabschnitt (11.8) in eine Hohlkammer (13) hineinragt.

3. Fenster (100) nach Anspruch 2, **dadurch gekennzeichnet, dass** ein metallisches Verstärkungsprofil (41) in die Hohlkammer (13) eingesetzt ist, wobei im Querschnitt das Verstärkungsprofil (41) den Profilsteg (11.8) zwischen sich aufnimmt.

4. Fenster (100) nach Anspruch 3, **dadurch gekennzeichnet, dass** das metallische Verstärkungsprofil (41) eine U-förmige Querschnittskonfiguration besitzt, wobei an einer Oberkante eines vertikalen Schenkels im rechten Winkel eine Verschraubungslasche (41.1) angebunden ist.

5. Fenster (100) nach Anspruch 4, **dadurch gekennzeichnet, dass** die Verschraubungslasche (41.1) mehrfach mit der Falzfläche (11.4) des Blendrahmens (10) verschraubt ist.

6. Fenster (100) nach einem der vorhergehenden Ansprüche, **dadurch gekennzeichnet, dass** die äußere Ansichtshöhe (H3) des Fensterflügels (20) kleiner als die Hälfte der Profilquerschnittsbreite des Fensterflügels (20) ist.

7. Fenster (100) nach einem der vorherigen Ansprüche, **dadurch gekennzeichnet, dass** das Verstärkungsprofil (42) wenigstens einen mehrfach übereinander gefalteten vertikalen Abschnitt aufweist, der in dem Teil des Hohlraums (25) innerhalb des Falzüberschlags (21.3) aufgenommen ist.

8. Fenster (100) nach einem der vorhergehenden Ansprüche, **dadurch gekennzeichnet, dass** in der Falzfläche (21.4) des Fensterflügels (20) eine Führungsnut (21.9) fuer ein Riegelaufnahmeelement (35) ausgebildet ist.

9. Fenster (100) nach einem der vorhergehenden Ansprüche, **dadurch gekennzeichnet, dass** beim geschlossenen Fenster der Überschlag (21.3) des Fensterflügels (20) eine an der Innensichtfläche (11.3) des Blendrahmens (10) heraustretende Achse (34) der Getriebeeinheit (33) nicht überdeckt.

10. Fenster (100) nach einem der vorhergehenden Ansprüche, **dadurch gekennzeichnet, dass** am Flügelprofil (21) des Fensterflügels (20) am Übergang zwischen einer Außensichtfläche (21.2) und einem Glasfalz (21.4) eine schräg zu einer Vertikalen ausgerichtete Abtropffläche (21.5) ausgebildet ist.

11. Fenster (100) nach Anspruch 10, **dadurch gekennzeichnet, dass** zwischen dem Glasfalz (21.4) und dem Anschlagsteg (21.1) eine gegenüber der Ebene des Glasfalzes (21.4) vertiefte Rinne (21.7) ausgebildet ist und dass unterhalb einer Außensichtfläche (21.2) eine schräg zu einer Vertikalen ausgerichtete Abtropffläche (21.5) ausgebildet ist, wobei sich zwischen der Rinne (21.7) und der Abtropffläche (21.5) im Inneren des Flügelprofils (21) wenigstens ein schräg zu einer Vertikalen ausgerichteter Profilsteg erstreckt.

## Claims

1. Window (100) having a hardware groove (12), at least comprising:
- an outer frame (10), to be connected to a building part, having a stop web (11.1) facing a building exterior and a window casement (20) connected movably thereto, said window casement (20) being openable towards a building interior and with a lip (21.3) being intended to be placed in a sealing manner against an inner visible face (11.3) of the outer frame (10);
- a hardware unit (33), via which at least one bolt element (31) is movable by means of a pushing element (32) and is intended to be engaged with at least one bolt receiving element (35) attached fixedly to a rebate face, wherein the pushing element (32) is mounted in a hardware groove (12) formed in a recessed manner with respect to a rebate face (11.4), wherein
- the hardware unit (33) and the pushing element (32) are arranged with the bolt element (31) in the outer frame (10), wherein the hardware groove (12) is formed in a rebate face (11.4) on the inner periphery of the outer frame (10), and wherein
- the bolt receiving element (35) is arranged on a rebate face (21.4) on the outer periphery of the window casement (20),
**characterized in that**
the window casement (20) is made from a plastics hollow profile (21), wherein the cross section of the window casement (20) does not have a hardware groove (12), and at least one metal reinforcing profile (42) has been inserted into a cavity (25) that extends into a rebate lip (21.3).

2. Window (100) according to Claim 1, **characterized in that** the outer frame (10) is made from a plastics hollow profile (11), and **in that** a profile portion (11.8) forming the hardware groove (12) projects into a hollow chamber (13).

3. Window (100) according to Claim 2, **characterized in that** a metal reinforcing profile (41) has been inserted into the hollow chamber (13), wherein, in cross section, the reinforcing profile (41) accommodates the profile web (11.8) within itself.

4. Window (100) according to Claim 3, **characterized in that** the metal reinforcing profile (41) has a U-shaped cross-sectional configuration, wherein a screw-connection tab (41.1) is attached at right angles to an upper edge of a vertical leg.

5. Window (100) according to Claim 4, **characterized in that** the screw-connection tab (41.1) is screwed multiple times to the rebate face (11.4) of the outer frame (10).

6. Window (100) according to one of the preceding claims, **characterized in that** the outer view height (H3) of the window casement (20) is less than half the profile cross-sectional width of the window casement (20).

7. Window (100) according to one of the preceding claims, **characterized in that** the reinforcing profile (42) has at least one vertical portion folded multiple times over itself, which is received in the part of the cavity (25) within the rebate lip (21.3) .

8. Window (100) according to one of the preceding claims, **characterized in that** a guide slot (21.9) for a bolt receiving element (35) is formed in the rebate face (21.4) of the window casement (20).

9. Window (100) according to one of the preceding claims, **characterized in that,** with the window closed, the lip (21.3) of the window casement (20) does not overlap an axis (34), emerging on the inner visible face (11.3) of the outer frame (10), of the hardware unit (33).

10. Window (100) according to one of the preceding claims, **characterized in that** a drip surface (21.5) oriented at an angle to a vertical is formed on the casement profile (21) of the window casement (20) at the transition between an outer visible face (21.2) and a glass rebate (21.4).

11. Window (100) according to Claim 10, **characterized in that** a channel (21.7) recessed with respect to the plane of the glass rebate (21.4) is formed between the glass rebate (21.4) and the stop web (21.1), and **in that** a drip surface (21.5) oriented at an angle to a vertical is formed beneath the outer visible face (21.2), wherein at least one profile web oriented at an angle to a vertical extends between the channel (21.7) and the drip surface (21.5) in the interior of the casement profile (21).

## Revendications

1. Fenêtre (100) avec rainure de transmission (12), comprenant en outre :
- un bâti dormant (10) à relier avec une partie de bâtiment, comprenant une nervure de feuillure (11.1) qui fait face à un côté extérieur de bâtiment et un vantail de fenêtre (20) relié de façon mobile à celui-ci, qui peut être ouvert vers un côté intérieur de bâtiment et qui est à appliquer de manière étanche par un retournement (21.3) contre une surface visible intérieure (11.3) du bâti dormant (10);
- une unité de transmission (33), par le biais de laquelle au moins un élément formant pêne (31) peut coulisser au moyen d'un élément de poussée (32) et doit être amené en prise avec au moins un élément d'accueil de pêne (35) monté sur une surface de feuillure, l'élément de poussée (32) étant supporté dans une rainure de transmission (12) qui est configurée plus profonde par rapport à une surface de feuillure (11.4),
- l'unité de transmission (33) et l'élément de poussée (32) avec l'élément formant pêne (31) étant disposés dans le bâti dormant (10), la rainure de transmission (12) étant formée dans une surface de feuillure (11.4) au niveau du pourtour intérieur du bâti dormant (10), et
- l'élément d'accueil de pêne (35) étant disposé sur une surface de feuillure (21.4) au niveau du pourtour extérieur du vantail de fenêtre (20),
**caractérisée en ce que**
le vantail de fenêtre (20) est formé à partir d'un profilé creux en matière plastique (21), la section transversale du vantail de fenêtre (20) ne possédant pas de rainure de transmission (12) et au moins un profilé de renforcement métallique (42) étant inséré dans un espace creux (25) qui s'étend jusque dans un retournement de feuillure (21.3).

2. Fenêtre (100) selon la revendication 1, **caractérisée en ce que** le bâti dormant (10) est formé à partir d'un profilé creux en matière plastique (11) et **en ce qu'**une portion de profilé (11.8) qui forme la rainure de transmission (12) fait saillie dans une chambre creuse (13) .

3. Fenêtre (100) selon la revendication 2, **caractérisée en ce qu'**un profilé de renforcement métallique (41) est inséré dans la chambre creuse (13), le profilé de renforcement (41) accueillant la nervure de profilé (11.8) entre lui en section transversale.

4. Fenêtre (100) selon la revendication 3, **caractérisée en ce que** le profilé de renforcement métallique (41) possède une configuration de section transversale en forme de U, une patte de vissage (41.1) étant rattachée à angle droit au niveau d'un bord supérieur d'une branche verticale.

5. Fenêtre (100) selon la revendication 4, **caractérisée en ce que** la patte de vissage (41.1) est vissée plusieurs fois avec la surface de feuillure (11.4) du bâti dormant (10) .

6. Fenêtre (100) selon l'une des revendications précédentes, **caractérisée en ce que** la hauteur de projection (H3) extérieure du vantail de fenêtre (20) est inférieure à la moitié de la largeur de section transversale de profilé du vantail de fenêtre (20).

7. Fenêtre (100) selon l'une des revendications précédentes, **caractérisée en ce que** le profilé de renforcement (42) possède au moins une portion verticale pliée plusieurs fois en superposition sur elle-même, laquelle est accueillie dans la partie de l'espace creux (25) à l'intérieur du retournement de feuillure (21.3).

8. Fenêtre (100) selon l'une des revendications précédentes, **caractérisée en ce qu'**une rainure de guidage (21.9) pour un élément d'accueil de pêne (35) est formée dans la surface de feuillure (21.4) du vantail de fenêtre (20) .

9. Fenêtre (100) selon l'une des revendications précédentes, **caractérisée en ce que** lorsque la fenêtre est fermée, le retournement (21.3) du vantail de fenêtre (20) ne recouvre pas un axe (34) de l'unité de transmission (33) qui sort au niveau de la surface visible intérieure (11.3) du bâti dormant (10).

10. Fenêtre (100) selon l'une des revendications précédentes, **caractérisée en ce qu'**une surface d'égouttage (21.5) orientée en biais par rapport à une verticale est formée au niveau du profilé de vantail (21) du vantail de fenêtre (20) au niveau de la transition entre une surface visible extérieure (21.2) et une feuillure de vitre (21.4).

11. Fenêtre (100) selon la revendication 10, **caractérisée en ce qu'**une rigole (21.7) plus profonde par rapport au plan de la feuillure de vitre (21.4) est formée entre la feuillure de vitre (21.4) et la nervure de butée (21.1) et **en ce qu'**une surface d'égouttage (21.5) orientée en biais par rapport à une verticale est formée au-dessous d'une surface visible extérieure (21.2), au moins une nervure de profilé orientée en biais par rapport à une verticale s'étendant entre la rigole (21.7) et la surface d'égouttage (21.5) à l'intérieur du profilé de vantail (21).
